# EUROPÄISCHE PATENTSCHRIFT

(11) **EP 0 037 131 B1**
(45) Veröffentlichungstag und Bekanntmachung des Hinweises auf die Patenterteilung: **15.06.1983**
(21) Anmeldenummer: 81200226.9
(22) Anmeldetag: 25.02.1981
(51) Int. Cl.: E06B 7/20

(54) **Türdichtungsvorrichtung**
Door sealing device
Dispositif d'étanchéité pour porte

(30) Priorität: 01.04.1980 DE 3012659
(43) Veröffentlichungstag der Anmeldung: 07.10.1981
(73) Patentinhaber: Firma F. Athmer Sophienhammer, D-59757 Arnsberg (DE)
(72) Erfinder: Cronenberg, Dieter-Julius, D-5760 Arnsberg 1 (DE); Faflek, Jenö, D-5760 Arnsberg 1 (DE)
(74) Vertreter: Fritz, Herbert, Dipl.-Ing.

## Beschreibung

Die Erfindung betrifft eine Türdichtungsvorrichtung mit einer unten offenen, im Querschnitt rechteckigen Schiene und mit einer sich in zwei flachen Bögen erstreckenden Bandfeder, an deren unteren Bogenscheiteln eine Leiste mit einem Gummistreifen befestigt ist, wobei die lotrechte Verschiebung des Gummistreifens durch Druckauftrag auf die Bandfeder in deren Längsrichtung erfolgt.

Eine derartige Türdichtungsvorrichtung ist durch die BE-A-530487 bekannt. Bei dieser Vorrichtung ist eine Bandfeder an einem Ende fest, an dem anderen Ende verschiebbar eingespannt und derartig geformt, daß sich zwei Bögen nach unten erstrecken und dazwischen ein mittlerer Bogen sich gegen die Innenseite einer Schiene anlegt. An den beiden Bogenscheiteln ist ein Gummistreifen befestigt, der sich absenkt, wenn die Bandfeder während des Schließvorgangs von einer Seite her gegen das fest eingespannte Ende verschoben wird. Zum Schließen der Tür und damit zur Betätigung der Dichtungsvorrichtung müssen aber relativ große Kräfte aufgebracht werden, da die Bandfeder wegen ihrer relativ großen Länge steif ausgeführt sein muß, und da infolge der Einspannungen der Federenden Formänderungsarbeit geleistet werden muß. Außerdem ist dort die Gefahr des Verbiegens des verschiebbar geführten Federendes gegeben, so daß die Funktionstüchtigkeit der Türdichtungsvorrichtung nicht gewährleistet ist

Durch die DE-A-2458496 war es ferner bekannt, an beiden Seiten einer Tür einen Schieber vorzusehen, der über je eine Feder mit einer Rolle auf eine Gummileiste einwirkt.

Der Erfindung liegt die Aufgabe zu Grunde, eine Türdichtungsvorrichtung zu schaffen, zu deren Betätigung nur ein geringer Kraftaufwand erforderlich ist.

Die Lösung dieser Aufgabe wird erfindungsgemäß dadurch erreicht, daß die Bandfeder in der halben Schienenlänge deckenseitig fest eingespannt ist und daß jedes Ende der Bandfeder an einem in der Schiene geführten Schieber in der Nähe der Schienendecke angelenkt ist. Durch die Einspannung der Feder in ihrer Mitte ist es möglich, eine weichere Feder anzuordnen, so daß entsprechend zur Betätigung ein geringerer Kraftaufwand notwendig ist. Wegen der Anlenkung der Federenden beispielsweise über ein Scharnier, an den in der Schiene reibungsarm geführten Schiebern ist keine Formänderungsarbeit infolge von Verbiegung der Feder erforderlich. Die Betätigung der Dichtvorrichtung erfolgt nicht durch direkten Kontakt zwischen Federende und einem Widerlager sondern durch Kontakt der Schieber mit den entsprechenden Widerlagern an dem Türrahmen. Dadurch wird eine Beschädigung der Feder dauerhaft verhindert.

Ein Ausführungsbeispiel der Erfindung wird im folgenden näher beschrieben unter Bezugnahme auf die beiliegenden Zeichnungen:
Fig.la, b, c zeigen im Prinzip Schiene, Dichtungsleiste und Federband der erfindungsgemäßen Türdichtungsvorrichtung hinsichtlich ihrer Anordnung und ihrer Bewegungsabläufe,
Fig. 2a ist ein Längsschnitt durch die Türdichtungsvorrichtung an der Bänderseite in Offenstellung,
Fig. 2b ist die Fortsetzung von Fig. 2a auf der Türschloßseite,
Fig.3 stellt einen Schnitt nach 111-111 nach Fig. 2a dar,
Fig. 4a zeigt einen Längsschnitt an der Bänderseite bei vollkommen geschlossener Tür,
Fig. 4b ist die Fortsetzung der Türdichtungsvorrichtungen an der Türschloßseite,
Fig. 5 ist ein Schnitt V gemäß Fig. 4a.

Es ist eine Bandfeder 19 vorgesehen, an der zwei flache Wölbungen geformt sind. Zwischen den Wölbungen ist die Feder durch eine Einspannung 16 mit der Decke der Schiene 10 in der halben Schienenlänge verbunden. Das bänderseitige Ende der Feder ist in Deckenhöhe für eine Anlenkung 13 mit einem in der Schiene gelagerten Schieber verbunden. Dementsprechend ist das schloßseitige Federende über die Anlenkung 18 mit dem schloßseitigen Schieber verbunden. Die Dichtungsleiste 11, an welcher das Gummiprofil angebracht ist, ist durch eine bandseitige Aufhängung 12 im Scheitel der Feder 19 angebracht sowie auf der Schloßseite mittels einer Aufhängung 17 am Scheitel der schloßseitigen Federwölbung. Fig. 1a zeigt die Stellung der Feder ohne äußere Kräfte, welche diese bei vollständig offener Tür einnimmt, wobei die Dichtungsleiste eine obere Stellung einnimmt, parallel zur Schiene 10.

Fig. 1 zeigt den Bewegungsablauf, wenn die Schwenkbewegung des Türblattes eingeleitet wird und bandseitig ein Schieber eingedrückt wird und dabei die Anlenkung 13 um einen Auslöserweg von beispielsweise 10 mm zur Federmitte hin verschiebt. Dadurch nimmt die Wölbung der Feder an der Bänderseite zu, der Scheitel dieser Wölbung rückt etwa um das Doppelte oder Dreifache des Auslöserweges nach unten, die Dichtungsleiste 11 stellt sich dementsprechend schräg ein. Der gleiche Vorgang ergibt sich beim vollständigen Schließen des Türblattes an der Schloßseite, wenn der dortige Schieber die Anlenkung 18 zur Federmitte hin verschiebt und der dortige Federbogen das gleiche Maß nach unten rückt, wie bereits vorher der bänderseitige Bogen. Die Dichtungsleiste 11 erreicht dabei ihre untere bodenparallele Stellung, wobei das Gummiprofil über die gesamte Länge der Dichtungsvorrichtung gegen den Boden gedrückt wird.

Aus den weiteren Abbildungen sind technische Einzelheiten näher zu erkennen, so beispielsweise der Querschnitt der Schiene 10, durch welche ein oberer Raum zwischen Decke 10a und zwei Leisten und ein unterer Raum gebildet wird. Vom oberen Raum werden die beiden Schieber 14 und das Federband 19 aufgenommen. Im unteren Raum ist die Dichtungsleiste 11 mit dem Gummiprofil lotrecht beweglich gelagert. Als oberer Anschlag für das Dichtungsprofil dienen die beiden seitlichen Leisten. Die Aufhängungen 12 und 17 werden jeweils durch zwei an der Dichtungsleiste 11 befestigte Laschen und ein quer durchgehendes Niet gebildet. Die Anlenkungen 13 und 18 können als Scharniere ausgebildet sein.

## Patentansprüche

Türdichtungsvorrichtung mit einer unten offenen, im Querschnitt rechteckigen Schiene (10) und mit einer sich in zwei flachen Bögen erstreckenden Bandfeder (19), an deren unteren Bogenscheiteln eine Leiste mit einem Gummistreifen befestigt ist, wobei die lotrechte Verschiebung des Gummistreifens durch Druckauftrag auf die Bandfeder (19) in deren Längsrichtung erfolgt, dadurch gekennzeichnet, daß die Bandfeder (19) in der halben Schienenlänge deckenseitig fest eingespannt ist und daß jedes Ende der Bandfeder (19) an einem in der Schiene (10) geführten Schieber (14, 20) in der Nähe der Schienendecke angelenkt ist.

## Claims

A door sealing device having a rail (10) which is open at its bottom side and has a rectangular cross section and a leaf spring (19) which extends in the form of two flat arches and at the lower crowns of the arches of which a bar having a rubber strip is mounted, the perpendicular shifting of the rubber strip being effected by the application of pressure on, the leaf spring (19) in the longitudinal direction thereof, characterised in that the leaf spring (19) is fixedly clamped at half the length of the rail to the rail web portion and that each end of the leaf spring (19) is pivoted to a slide (14, 20) guided in the rail (10) in the vicinity of the web portion thereof.

## Revendications

Dispositif d'étanchéité pour porte, comportant un profilé (10) ouvert vers le bas, rectangulaire en section transversale, ainsi qu'un ressort à lame (19) s'étendant en deux arcs peu courbes, aux sommets inférieurs desquels est fixée une latte comportant une bande de caoutchouc, dans lequel le déplacement d'aplomb de la bande de caoutchouc s'obtient par une pression sur le ressort à lame (19) exercée dans le sens longitudinal de ce dernier, caractérisé en ce que le ressort à lame (19) est fixé fermement, à la moitié de la longueur de profilé, à la paroi supérieure de celui-ci et en ce que chaque extrémité du ressort à lame est fixée à pivotement, à proximité de la paroi supérieure du profilé, à un coulisseau (14, 20) guidé dans le profilé 10.
